# EUROPÄISCHE PATENTSCHRIFT

(11) **EP 4 483 087 B1**
(45) Veröffentlichungstag und Bekanntmachung des Hinweises auf die Patenterteilung: **01.10.2025**
(21) Anmeldenummer: 23700653.1
(22) Anmeldetag: 10.01.2023
(51) Int. Cl.: F17C 13/04

(54) **VENTILVORRICHTUNG MIT VERKIPPBAREM FÜHRUNGSELEMENT SOWIE FLUIDSYSTEM**
VALVE DEVICE WITH TILTABLE GUIDE ELEMENT, AND FLUID SYSTEM
DISPOSITIF DE SOUPAPE AVEC ÉLÉMENT DE GUIDAGE INCLINABLE, ET SYSTÈME DE FLUIDE

(30) Priorität: 25.02.2022 DE 102022201957
(43) Veröffentlichungstag der Anmeldung: 01.01.2025
(73) Patentinhaber: Robert Bosch GmbH, 70442 Stuttgart (DE)
(72) Erfinder: HAENEL, Mathias, 70190 Stuttgart (DE); SCHMIEDER, Dietmar, 71706 Markgroeningen (DE)
(86) Internationale Anmeldenummer: PCT/EP2023/050397
(87) Internationale Veröffentlichungsnummer: WO 2023/160890

(56) Entgegenhaltungen:
- WO-A1-2020/120074
- US-A- 4 699 351
- US-A1- 2014 239 207
- US-A1- 2015 184 805
- US-A1- 2018 038 507

## Beschreibung

### Stand der Technik

### Offenbarung der Erfindung

Die Erfindung betrifft eine Ventilvorrichtung für ein Fluidsystem, sowie ein Fluidsystem.

Aus dem Stand der Technik sind Ventilvorrichtungen bekannt, die von einem Öffnungszustand in einen Verschlusszustand überführt werden können, indem eine Ventilkugel auf einen Ventilsitz gedrückt wird. Dabei kommt es jedoch regelmäßig zu einer toleranzbedingen Koaxialität, die üblicherweise durch einen Radialspalt einer Führung der Ventilnadel ausgeglichen wird. Insbesondere in Verbindung mit einem magnetischen Antrieb führt ein großer Radialspalt jedoch zu höheren Anforderungen an den Antrieb, wie z. B. zu einer größeren Magnetspule und/oder höherem Strombedarf. Weiterhin kann durch das Radialspiel zwischen der Ventilkugel und dem Ventilsitz ein erhöhter Verschleiß und eine höhere Schallemission bedingt werden können.

Die US 4 699 351 A offenbart eine Ventileinheit mit einem Ventilsitz und einem Ventilkörper, der den Ventilsitz in einem Verschlusszustand der Ventileinheit zum Verschließen einer Ventileinheit kontaktiert und in einem Öffnungszustand zur Freigabe der Ventilöffnung für eine Fluidströmung in dem Fluidsystem von dem Ventilsitz entfernt ist, eine Führungseinheit mit einem Führungselement, welches mit dem Ventilkörper verbunden ist und zum Überführen der Ventileinheit vom Verschlusszustand in den Öffnungszustand entlang einer Bewegungsachse bewegbar ist, und einem Gegenführungselement zur Führung des Führungselements entlang der Bewegungsachse.

Die WO 2020/120074 A1 offenbart Tankvorrichtung zur Speicherung eines gasförmigen Mediums, insbesondere Wasserstoff, mit einer Ventilvorrichtung und einem Tank, wobei die Ventilvorrichtung ein Ventilgehäuse mit einer Längsachse aufweist, in welchem Ventilgehäuse ein Innenraum ausgebildet ist.

Aus der US 2018/038507 A1 ist eine Ventilvorrichtung bekannt, welche umfasst: ein Hauptventilelement, das den Raum eines Ventilelements eines Gehäuses in die erste und zweite Druckkammer unterteilt; ein Dichtungselement, das so konfiguriert ist, dass es die erste und zweite Druckkammer voneinander isoliert; einen ersten Pilotdurchgang, bei dem ein Ende mit einem primären Durchgang und das andere Ende mit der zweiten Druckkammer verbunden ist.

Die US 2015/184805 A1 offenbart eine Anordnung für ein Flüssigkeitsregelventil, einschließlich: eines Hauptventilkörpers mit einem ersten Strömungskanal, der an einem Einlass montiert ist und durch den ein Füllquellengas strömt, einen zweiten Strömungskanal, durch den ein zuführendes Quellgas strömt, und einen dritten Strömungskanal, mit dem der erste Strömungskanal und der zweite Strömungskanal verbunden sind.

In der US 2014/239207 A1 ist eine Ventilvorrichtung gezeigt umfassend: ein Gehäuse, an dem eine Hauptdurchgangs- und eine zweite Druckkammer ausgebildet sind, wobei der Hauptdurchgang einen primären Durchgang umfasst, eine erste Druckkammer und einen sekundären Durchgang; einen Hauptventilkörper, der zwischen der ersten Druckkammer und der zweiten Druckkammer angeordnet ist.

Gemäß einem ersten Aspekt der Erfindung ist eine Ventilvorrichtung für ein Fluidsystem vorgesehen. Das Fluidsystem weist eine Ventileinheit mit einem Ventilsitz und einem Ventilkörper, der den Ventilsitz in einem Verschlusszustand der Ventileinheit zum Verschließen einer Ventilöffnung kontaktiert und in einem Öffnungszustand zur Freigabe der Ventilöffnung für eine Fluidströmung in dem Fluidsystem von dem Ventilsitz entfernt ist, auf. Weiterhin weist die Ventilvorrichtung eine Führungseinheit mit einem Führungselement, welches mit dem Ventilkörper verbunden und zum Überführen der Ventileinheit vom Verschlusszustand in den Öffnungszustand entlang einer Bewegungsachse bewegbar ist, auf. Ferner umfasst die Führungseinheit ein Gegenführungselement zur Führung des Führungselementes entlang der Bewegungsachse. Die Führungseinheit weist ein Kippmittel auf, durch welches das Führungselement zur Bewegungsachse für die Kontaktierung, insbesondere im Verschlusszustand, zwischen dem Ventilsitz und dem Ventilkörper verkippbar, d. h. vorzugsweise schräg ausrichtbar, ist.

Dadurch werden die aus dem Stand der Technik bekannten Nachteile zumindest teilweise behoben. Insbesondere wird durch die erfindungsgemäße Ventilvorrichtung eine verbesserte Führung eines Ventilkörpers beim Öffnen und/oder Schließen einer Ventileinheit der Ventilvorrichtung erzielt.

Bei der Fluidströmung kann es sich um ein Gas oder eine Flüssigkeit handeln. Vorzugsweise umfasst die Fluidströmung einen Wasserstoff.

Insbesondere ist die Ventileinheit zwischen einem Ventileingang zum Einströmen der Fluidströmung und einen Ventilausgang zum Ausströmen der Fluidströmung angeordnet. Die Ventilöffnung ist insbesondere Teil der Ventileinheit. Dabei kann die Ventilöffnung einen Querschnitt aufweisen, welcher im Öffnungszustand der Ventileinheit durch die Fluidströmung durchströmbar ist. Im Verschlusszustand kann der Ventilkörper auf den Ventilsitz gedrückt werden. Vorzugsweise ist die Ventilöffnung im Verschlusszustand vollständig verschlossen. Es ist jedoch denkbar, dass im Verschlusszustand weiterhin eine Leckageströmung durch die Ventilöffnung hindurchströmen kann.

Der Ventilsitz ist insbesondere mit dem Führungselement beweglich ausgebildet. Der Ventilsitz kann ortsfest ausgebildet sein. Die Bewegungsachse kann eine Mittelachse der Führungseinheit umfassen, entlang welcher sich das Führungselement und/oder der Ventilkörper beim Überführen der Ventileinheit vom Verschlusszustand in den Öffnungszustand und/oder umgekehrt bewegt. Dabei kann die Bewegungsachse eine Mittelachse des Führungselementes und/oder des Ventilkörpers bilden.

Die Führungseinheit kann insbesondere eine Linearführung umfassen. Beispielsweise kann das Führungselement gleitend im Ventilkörper gelagert sein. Es kann vorgesehen sein, dass zwischen dem Führungselement und dem Gegenführungselement ein Spalt ausgebildet ist. Beim Verkippen des Führungselementes kann sich das Führungselement zumindest abschnittsweise in den Spalt erstrecken. Insbesondere kann unter dem Verkippen des Führungselementes verstanden werden, dass das Führungselement und/oder der Ventilkörper einen Winkel zur Bewegungsachse aufweist, d. h. vorzugsweise zum Verkippen schräg zur Bewegungsachse ausgerichtet werden kann. Dabei kann das Führungselement vorzugsweise um ein Drehzentrum, d.h. insbesondere einen Drehpunkt oder einen Momentanpol, auf der Bewegungsachse rotieren.

Das Kippmittel kann das Drehzentrum definieren. Ferner kann das Kippmittel in das Führungselement oder das Gegenführungselement integriert sein. Beim Verkippen kann das Kippmittel das Führungselement oder das Gegenführungselement, insbesondere dauerhaft oder temporär, kontaktieren. Vorzugsweise weisen das Führungsmittel und das Gegenführungsmittel einen Spalt zueinander auf. Im Bereich des Kippmittels kann der Spalt den geringsten Querschnitt aufweisen.

Vorzugsweise können das Führungselement und das Gegenführungselement durch das Kippmittel ein Kardanikgelenk bilden. Das Verkippen kann insbesondere beim Überführen der Ventileinheit vom Öffnungszustand in den Verschlusszustand oder umgekehrt erfolgen. Durch das Verkippen kann eine, insbesondere toleranzbedingte, Koaxialität des Ventilkörpers und/oder der Bewegungsachse zum Ventilsitz ausgeglichen werden. Durch das Kippmittel kann dabei ein Spalt zwischen dem Führungsmittel und dem Gegenführungsmittel gering gehalten werden oder entfallen. Dadurch kann der Zustandswechsel der Ventileinheit zwischen dem Öffnungszustand und dem Verschlusszustand vereinfacht sein. Beispielsweise können Anforderungen an eine Antriebseinheit reduziert sein. Ferner kann die durch die Führungseinheit ermöglichte Führung verbessert sein, sodass ein Verschleiß und/oder eine Geräuschemission verringert sein können.

Weiterhin ist es bei einer erfindungsgemäßen Ventilvorrichtung denkbar, dass der Ventilsitz eine zumindest abschnittsweise oder vollständig kegelartige Auflagefläche für den Ventilkörper aufweist, wobei der Ventilkörper eine zumindest abschnittsweise runde oder vollständig Kontaktfläche aufweist, wobei die Kontaktfläche im Verschlusszustand der Ventileinheit auf der Auflagefläche aufliegt. Insbesondere kann die Kontaktfläche auf der Auflagefläche entlanggleiten, um die Ventilöffnung zu verschließen, wenn die Ventileinheit vom Öffnungszustand in den Verschlusszustand überführt wird, wodurch das Führungselement zum Gegenführungselement und/oder zur Bewegungsachse verkippt werden kann. Im Verschlusszustand können die Auflagefläche und die Kontaktfläche einander umlaufend kontaktieren, um die Ventilöffnung abzudichten. Insbesondere kann die Kontaktfläche zumindest abschnittsweise kugelartig ausgebildet sein. Dabei kann die Kontaktfläche ein oder mehrere Kugelsegmente, Kugelausschnitte und/oder Kugelringe umfassen. Es ist jedoch ebenso denkbar, dass der Ventilkörper vollständig als Kugel ausgebildet ist. Die Auflagefläche kann beispielsweise kegelstumpf-förmig ausgebildet sein. Dabei befindet sich die Ventilöffnung vorzugsweise mittig der kegelartigen Ausbildung. Insbesondere kann die Auflagefläche umlaufend kegelartig auf die Ventilöffnung zulaufen. Durch die runde Ausbildung der Kontaktfläche kann der Ventilkörper auch bei einer Schrägstellung durch das Verkippen, insbesondere vollständig, umlaufend auf der Auflagefläche aufliegen.

Ferner kann vorteilhafterweise vorgesehen sein, dass das Gegenführungselement einen zylinderförmigen Innenraum aufweist, in welchem das Führungselement bewegbar angeordnet ist. Der Innenraum kann hohl sein und/oder umlaufend durch das Gegenführungselement umgeben sein. Das Gegenführungselement kann vorteilhafterweise rohrartig ausgebildet sein. Das Führungselement kann eine zumindest abschnittsweise zylinderartige Form aufweisen, um im Gegenführungselement geführt zu werden. Dadurch kann das Führungselement im Gegenführungselement linear geführt werden. Beim Verkippen kann dabei eine Führung in unterschiedliche Raumrichtungen gewährleistet sein.

Es ist ferner bei einer erfindungsgemäßen Ventilvorrichtung denkbar, dass eine magnetische Antriebseinheit zum Bewegen des Führungselementes vorgesehen ist, insbesondere wobei das Führungselement als Magnetanker ausgebildet ist. Die Antriebseinheit kann dabei eine magnetische Antriebskraft, erzeugen, um das Führungselement und den Ventilkörper zu bewegen. Die magnetische Antriebseinheit kann beispielsweise eine elektrische Spule umfassen, um den Magnetanker zu bewegen. Gerade bei einer magnetischen Antriebseinheit ist es von Vorteil, einen Spalt in der Führungseinheit klein zu halten, um eine Spule und/oder einen Strombedarf der Antriebseinheit zu reduzieren. Alternativ sind jedoch noch weitere Antriebe, wie z. B. ein Elektromotor, denkbar, um das Führungselement zu bewegen.

Vorzugsweise kann vorgesehen sein, dass der Ventilkörper durch eine Vorspanneinheit in den Verschlusszustand vorgespannt ist, wobei die Vorspanneinheit dazu ausgebildet ist, die Ventileinheit in den Verschlusszustand zu bringen, wenn die Antriebseinheit stromlos ist. Die Vorspanneinheit kann beispielsweise eine Feder, insbesondere in Form einer Druckfeder, umfassen. Vorzugsweise ist der Ventilkörper entgegen der Fluidströmung und entgegen der Vorspanneinheit bewegbar, um die Ventileinheit in den Öffnungszustand zu überführen. Dadurch kann eine Selbstsicherung der Ventileinheit ermöglicht sein. Insbesondere, wenn die Antriebseinheit, z. B. durch einen technischen Defekt, ausfällt kann durch die Vorspanneinheit ferner sichergestellt sein, dass das Fluid die Ventilvorrichtung nicht unkontrolliert durchströmt. Somit kann die Sicherheit des Fluidsystems verbessert sein.

Ferner kann vorteilhafterweise vorgesehen sein, dass das Kippmittel das Führungselement ringartig umgibt. Dabei kann das Kippmittel Teil des Führungselementes oder des Gegenführungselementes sein. Durch die ringartige Ausbildung um das Führungselement herum, kann ein toleranzbedingter Versatz zwischen dem Ventilsitz und/oder der Ventilöffnung und dem Ventilkörper in unterschiedliche Raumrichtungen ausgeglichen werden.

Es ist ferner bei einer erfindungsgemäßen Ventilvorrichtung denkbar, dass das Kippmittel durch einen Abrollabschnitt am Führungselement oder am Gegenführungselement gebildet ist, insbesondere wobei der Abrollabschnitt kugelringartig ausgebildet ist. Der Abrollabschnitt kann beispielsweise durch eine Form des Führungselementes oder des Gegenführungselementes gebildet sein. Beispielsweise kann die äußere Kontur des Führungselementes oder des Gegenführungselementes den Abrollabschnitt definieren. Durch den Abrollabschnitt kann das Führungselement am Gegenführungselement abrollen, wenn das Führungselement zum Gegenführungselement und/oder zur Bewegungsachse verkippt. Dadurch kann eine definierte Kippbewegung ermöglicht sein.

Im Rahmen der Erfindung ist es weiterhin denkbar, dass der Abrollabschnitt, vorzugsweise mittig, zwischen zwei Enden des Führungselementes angeordnet ist, insbesondere wobei das Führungselement zwischen jedem der beiden Enden und dem Abrollabschnitt eine kegelartige Führungsfläche aufweist, die beim Verkippen des Führungselementes zum Gegenführungselement und/oder zur Bewegungsachse an dem Gegenführungselement anlegbar ist. Somit können die Führungsflächen insbesondere zueinander entgegengesetzte Kegel bilden. Durch die kegelartige Ausbildung kann ein Spalt zwischen dem Führungselement und dem Gegenführungselement in Richtung der Enden und damit ein Raum zum Verkippen des Führungselementes vergrößert sein. Die kegelartige Ausbildung der Führungsfläche kann einen Toleranzausgleich in unterschiedliche Raumrichtungen ermöglichen.

Weiterhin kann vorteilhafterweise vorgesehen sein, dass die Führungsflächen jeweils tangential zum Abrollabschnitt verlaufen. Durch den tangentialen Verlauf der Führungsflächen können die Führungsflächen bei einem maximalen Kippwinkel des Führungselementes vorzugsweise zumindest einseitig am Gegenführungselement anliegen. Dadurch kann weiterhin eine lineare Führung des Führungselementes gewährleistet werden, während gleichzeitig der Spalt zwischen dem Führungselement und dem Gegenführungselement gering gehalten werden kann. Beispielsweise kann eine erforderliche Magnetkraft zum Bewegen des Führungselementes von einem mittleren Maß des Spaltes abhängen.

Gemäß einem weiteren Aspekt der Erfindung ist ein Fluidsystem vorgesehen. Das Fluidsystem umfasst einen Fluidtank zur Speicherung eines Fluides und eine Nutzungsvorrichtung zur Nutzung des Fluides. Weiterhin weist das Fluidsystem eine erfindungsgemäße Ventilvorrichtung auf, die zwischen dem Fluidtank und der Nutzungsvorrichtung angeordnet ist.

Somit bringt ein erfindungsgemäßes Fluidsystem die gleichen Vorteile mit sich, wie sie bereits ausführlich mit Bezug auf eine erfindungsgemäße Ventilvorrichtung beschrieben worden sind. Das Fluidsystem kann beispielsweise zur Anordnung in einem Fahrzeug ausgebildet sein. Beispielsweise kann die Nutzungsvorrichtung ein Brennstoffzellensystem, insbesondere zum Antrieb des Fahrzeuges, umfassen. Die Nutzungsvorrichtung kann insbesondere auch als Verbrauchsvorrichtung bezeichnet werden. In dem Fluidtank kann das Fluid, insbesondere unter Hochdruck, speicherbar oder gespeichert sein. Durch die Ventilvorrichtung kann eine Fluidströmung des Fluides vom Fluidtank zur Nutzungsvorrichtung beeinflussbar, insbesondere regelbar, sein. Es ist denkbar, dass das Fluidsystem eine Steuereinheit zum Ansteuern einer Antriebseinheit der Ventilvorrichtung aufweist.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen schematisch:
- Figur 1: ein erfindungsgemäßes Fluidsystem mit einer erfindungsgemäßen Ventilvorrichtung in einem ersten Ausführungsbeispiel,
- Figur 2: eine Ventileinheit der Ventilvorrichtung in einer Detailansicht,
- Figur 3: einen Ventilkörper der Ventileinheit in einer Draufsicht, und
- Figur 4: ein Kippmittel der Ventilvorrichtung.

In der nachfolgenden Beschreibung zu einigen Ausführungsbeispielen der Erfindung werden für die gleichen technischen Merkmale auch in unterschiedlichen Ausführungsbeispielen die identischen Bezugszeichen verwendet.

Figur 1 zeigt ein erfindungsgemäßes Fluidsystem 1 in einem ersten Ausführungsbeispiel. Dabei umfasst das Fluidsystem 1 einen Fluidtank 2 zur Speicherung eines Fluides und eine Nutzungsvorrichtung 3 zur Nutzung des Fluides. Bei dem Fluid kann es sich vorzugsweise um einen Wasserstoff handeln. Die Nutzungsvorrichtung 3 kann beispielsweise ein Brennstoffzellensystem umfassen. Zwischen dem Fluidtank 2 und der Nutzungsvorrichtung 3 ist ferner eine erfindungsgemäße Ventilvorrichtung 10 angeordnet, um eine Fluidströmung 200 des Fluides vom Fluidtank 2 zur Nutzungsvorrichtung 3 zu beeinflussen.

Die Ventilvorrichtung 10 umfasst eine Ventileinheit 20 mit einem in Figur 2 dargestellten Ventilsitz 21 und einem Ventilkörper 22, der den Ventilsitz 21 in einem Verschlusszustand II der Ventileinheit 20 zum Verschließen einer Ventilöffnung 23 kontaktiert. In einem Öffnungszustand I zur Freigabe der Ventilöffnung 23 für eine Fluidströmung 200 in dem Fluidsystem 1 ist der Ventilkörper 22 von dem Ventilsitz 21 entfernt angeordnet. Zum Überführen der Ventileinheit 20 vom Öffnungszustand I in den Verschlusszustand II und umgekehrt vom Verschlusszustand II in den Öffnungszustand I kann der Ventilkörper 22 entlang einer Bewegungsachse 30.1 bewegt werden. Dazu weist die Ventilvorrichtung 10 eine Führungseinheit 30 auf, die vorzugsweise eine Linearführung bildet.

Die Führungseinheit 30 weist ein Führungselement 31 auf, welches mit dem Ventilkörper 22 verbunden ist und beim Überführen der Ventileinheit 20 vom Öffnungszustand I in den Verschlusszustand II und umgekehrt mit dem Ventilkörper 22 bewegt werden kann. Ferner weist die Führungseinheit 30 ein Gegenführungselement 32 zur Führung des Führungselementes 31 entlang der Bewegungsachse 30.1 auf. Das Gegenführungselement 32 ist vorzugsweise ortsfest befestigt. Zur Führung des Führungselementes 31 umfasst das Gegenführungselement 32 einen zylinderförmigen Innenraum 35, in welchem das Führungselement 31 bewegbar angeordnet ist.

Um das Führungselement 31 mit dem Ventilkörper 22 anzutreiben, umfasst die Ventilvorrichtung 10 ferner eine magnetische Antriebseinheit 40 zum Bewegen des Führungselementes 31. Dabei ist das Führungselement 31 zumindest abschnittsweise als Magnetanker 41 ausgebildet. Zwischen dem Führungselement 31 und dem Gegenführungselement 32 ist ferner ein Spalt 36 ausgebildet, um eine Relativbewegung zwischen dem Führungselement 31 und dem Gegenführungselement 32 durch die magnetische Antriebseinheit 40 zu ermöglichen. Dabei ist der Ventilkörper 22 durch eine Vorspanneinheit 42 in den Verschlusszustand II vorgespannt. Für eine erhöhte Sicherheit im Fehlerfall, ist die Vorspanneinheit 42 dazu ausgebildet, die Ventileinheit 20 in den Verschlusszustand II zu bringen, wenn die Antriebseinheit 40 stromlos ist.

Wie in Figur 2 gezeigt, weist der Ventilsitz 21 eine zumindest abschnittsweise kegelartige Auflagefläche 24 für den Ventilkörper 22 auf. Der Ventilkörper 22 umfasst ferner eine zumindest abschnittsweise runde Kontaktfläche 25. Im Verschlusszustand II liegt die Kontaktfläche 25 im Verschlusszustand II der Ventileinheit 20 auf der Auflagefläche 24 auf. Die Kontaktfläche 25 und/oder die Auflagefläche 24 können vorzugsweise einen gehärteten Stahl umfassen. Die Kontaktfläche 25 kann dabei, wie in Figur 3 in einer geschnittenen Draufsicht des Ventilkörpers 22 gezeigt, seitliche, z. B. eben verlaufende, Ausnehmungen 25.1 aufweisen, wodurch das Fluid im Öffnungszustand I der Ventileinheit 20 vorteilhaft am Ventilkörper 22 vorbeiströmen kann, ohne dass ein großer Ventilhub erforderlich ist.

Um toleranzbedingte Koaxialität zwischen dem Ventilsitz 21, der Ventilöffnung 23, der Bewegungsachse 30.1 und/oder dem Ventilkörper 22 auszugleichen, umfasst die Führungseinheit 30 ein Kippmittel 33, wie in Figur 4 gezeigt. Durch das Kippmittel 33 ist das Führungselement 31 zur Bewegungsachse 30.1 für die Kontaktierung zwischen dem Ventilsitz 21 und dem Ventilkörper 22 zum Gegenführungselement 32 und/oder zur Bewegungsachse 30.1 verkippbar. Durch die runde, vorzugsweise kugelartige Ausbildung der Kontaktfläche 25 kann der Ventilkörper 22 die Auflagefläche 24 schräg kontaktieren, wobei eine umlaufende Abdichtung der Ventilöffnung 23 durch den Kontakt zwischen der Auflagefläche 24 und der Kontaktfläche 25 nicht oder kaum beeinträchtigt wird.

Weiterhin ist das Kippmittel 33 durch einen Abrollabschnitt 33.1 am Führungselement 31 gebildet, der das Führungselement 31 ringartig umgibt. Dabei ist der Abrollabschnitt 33.1 kugelringartig ausgebildet. Weiterhin ist der Abrollabschnitt 33.1 zwischen zwei Enden des Führungselementes 31 angeordnet. Das Führungselement 31 weist zwischen jedem der beiden Enden und dem Abrollabschnitt 33.1 eine kegelartige Führungsfläche 34 auf, die beim Verkippen des Führungselementes 31 zum Gegenführungselement 32 und/oder zur Bewegungsachse 30.1 an dem Gegenführungselement 32 anlegbar ist. Die Führungsflächen 34 verlaufen dabei jeweils tangential zum Abrollabschnitt 33.1, sodass sich die Führungsflächen 34 an das Gegenführungselement 32 anlegen, wenn das Führungselement 31 verkippt.

Im dargestellten Ausführungsbeispiel befindet sich das Kippmittel 33 an dem Führungselement 31. Es ist jedoch ebenfalls denkbar, dass das Kippmittel 33 am Gegenführungselement 32 angeordnet ist und das Führungselement 31 einen geraden Verlauf aufweist.

## Patentansprüche

1. Ventilvorrichtung (10) für ein Fluidsystem (1),
aufweisend
eine Ventileinheit (20) mit einem Ventilsitz (21) und einem Ventilkörper (22), der den Ventilsitz (21) in einem Verschlusszustand (II) der Ventileinheit (20) zum Verschließen einer Ventilöffnung (23) kontaktiert und in einem Öffnungszustand (I) zur Freigabe der Ventilöffnung (23) für eine Fluidströmung (200) in dem Fluidsystem (1) von dem Ventilsitz (21) entfernt ist,
eine Führungseinheit (30) mit einem Führungselement (31), welches mit dem Ventilkörper (22) verbunden und zum Überführen der Ventileinheit (20) vom Verschlusszustand (II) in den Öffnungszustand (I) entlang einer Bewegungsachse (30.1) bewegbar ist, und einem Gegenführungselement (32) zur Führung des Führungselementes (31) entlang der Bewegungsachse (30.1), **dadurch gekennzeichnet, dass**
die Führungseinheit (30) ein Kippmittel (33) aufweist, durch welches das Führungselement (31) zur Bewegungsachse (30.1) für die Kontaktierung zwischen dem Ventilsitz (21) und dem Ventilkörper (22) verkippbar ist.

2. Ventilvorrichtung (10) nach Anspruch 1,
**dadurch gekennzeichnet,**
**dass** der Ventilsitz (21) eine zumindest abschnittsweise kegelartige Auflagefläche (24) für den Ventilkörper (22) aufweist, wobei der Ventilkörper (22) eine zumindest abschnittsweise runde Kontaktfläche (25) aufweist, wobei die Kontaktfläche (25) im Verschlusszustand (II) der Ventileinheit (20) auf der Auflagefläche (24) aufliegt.

3. Ventilvorrichtung (10) nach einem der vorhergehenden Ansprüche,
**dadurch gekennzeichnet,**
**dass** das Gegenführungselement (32) einen zylinderförmigen Innenraum (35) aufweist, in welchem das Führungselement (31) bewegbar angeordnet ist.

4. Ventilvorrichtung (10) nach einem der vorhergehenden Ansprüche,
**dadurch gekennzeichnet,**
**dass** eine magnetische Antriebseinheit (40) zum Bewegen des Führungselementes (31) vorgesehen ist, wobei das Führungselement (31) als Magnetanker (41) ausgebildet ist.

5. Ventilvorrichtung (10) nach Anspruch 4,
**dadurch gekennzeichnet,**
**dass** der Ventilkörper (22) durch eine Vorspanneinheit (42) in den Verschlusszustand (II) vorgespannt ist, wobei die Vorspanneinheit (42) dazu ausgebildet ist, die Ventileinheit (20) in den Verschlusszustand (II) zu bringen, wenn die Antriebseinheit (40) stromlos ist.

6. Ventilvorrichtung (10) nach einem der vorhergehenden Ansprüche,
**dadurch gekennzeichnet,**
**dass** das Kippmittel (33) das Führungselement (31) ringartig umgibt.

7. Ventilvorrichtung (10) nach einem der vorhergehenden Ansprüche,
**dadurch gekennzeichnet,**
**dass** das Kippmittel (33) durch einen Abrollabschnitt (33.1) am Führungselement (31) gebildet ist, wobei der Abrollabschnitt (33.1) kugelringartig ausgebildet ist.

8. Ventilvorrichtung (10) nach einem der vorhergehenden Ansprüche,
**dadurch gekennzeichnet,**
**dass** der Abrollabschnitt (33.1) zwischen zwei Enden des Führungselementes (31) angeordnet ist, wobei das Führungselement (31) zwischen jedem der beiden Enden und dem Abrollabschnitt (33.1) eine kegelartige Führungsfläche (34) aufweist, die beim Verkippen des Führungselementes (31) an dem Gegenführungselement (32) anlegbar ist.

9. Ventilvorrichtung (10) nach Anspruch 8,
**dadurch gekennzeichnet,**
**dass** die Führungsflächen (34) jeweils tangential zum Abrollabschnitt (33.1) verlaufen.

10. Fluidsystem (1) aufweisend
einen Fluidtank (2) zur Speicherung eines Fluides,
eine Nutzungsvorrichtung (3) zur Nutzung des Fluides, und
eine Ventilvorrichtung (10) nach einem der vorhergehenden Ansprüche, die zwischen dem Fluidtank (2) und der Nutzungsvorrichtung (3) angeordnet ist.

## Claims

1. Valve device (10) for a fluid system (1),
having
a valve unit (20) with a valve seat (21) and a valve body (22) which in a closed state (II) of the valve unit (20) contacts the valve seat (21) so as to close a valve opening (23), and in an open state (I) is removed from the valve seat (21) so as to release the valve opening (23) for a fluid flow (200) in the fluid system (1),
a guide unit (30) with a guide element (31) which is connected to the valve body (22) and for transferring the valve unit (20) from the closed state (II) to the open state (I) is movable along a motion axis (30.1), and a counter guide element (32) for guiding the guide element (31) along the motion axis (30.1), **characterized in that**
the guide unit (30) has a tilting means (33) by way of which the guide element (31) is tiltable relative to the motion axis (30.1) for establishing contact between the valve seat (21) and the valve body (22).

2. Valve device (10) according to Claim 1,
**characterized in that**
the valve seat (21) has an at least in portions conical contact surface (24) for the valve body (22), wherein the valve body (22) has an at least in portions round contact surface (25), wherein the contact surface (25) in the closed state (II) of the valve unit (20) rests on the contact surface (24).

3. Valve device (10) according to one of the preceding claims,
**characterized in that**
the counter guide element (32) has a cylindrical interior (35) in which the guide element (31) is movably disposed.

4. Valve device (10) according to one of the preceding claims,
**characterized in that**
provided is a magnetic drive unit (40) for moving the guide element (31), wherein the guide element (31) is formed as an armature (41).

5. Valve device (10) according to Claim 4,
**characterized in that**
the valve body (22) is preloaded to the closed state (II) by a preload unit (42), wherein the preload unit (42) is designed to move the valve unit (20) to the closed state (II) when the drive unit (40) is de-energized.

6. Valve device (10) according to one of the preceding claims,
**characterized in that**
the tilting means (33) surrounds the guide element (31) in an annular manner.

7. Valve device (10) according to one of the preceding claims,
**characterized in that**
the tilting means (33) is formed by a rolling portion (33.1) on the guide element (31), wherein the rolling portion (33.1) is in the shape of a spherical ring.

8. Valve device (10) according to one of the preceding claims,
**characterized in that**
the rolling portion (33.1) is disposed between two ends of the guide element (31), wherein the guide element (31) has between each of the two ends and the rolling portion (33.1) a conical guide surface (34), which is able to be brought to bear on the counter guide element (32) when tilting the guide element (31).

9. Valve device (10) according to Claim 8,
**characterized in that**
the guide surfaces (34) extend in each case tangentially to the rolling portion (33.1).

10. Fluid system (1) having
a fluid tank (2) for storing a fluid,
a usage device (3) for utilizing the fluid, and
a valve device (10) according to one of the preceding claims, which is disposed between the fluid tank (2) and the usage device (3).

## Revendications

1. Dispositif de soupape (10) pour un système de fluide (1),
présentant :
une unité de soupape (20) pourvue d'un siège de soupape (21) et d'un corps de soupape (22) qui vient en contact avec le siège de soupape (21) dans un état fermé (II) de l'unité de soupape (20) pour fermer une ouverture de soupape (23) et est éloigné du siège de soupape (21) dans un état ouvert (I) pour dégager l'ouverture de soupape (23) pour un écoulement de fluide (200) dans le système de fluide (1),
une unité de guidage (30) pourvue d'un élément de guidage (31), lequel est relié au corps de soupape (22) et est déplaçable le long d'un axe de déplacement (30.1) pour le transfert de l'unité de soupape (20) de l'état fermé (II) à l'état ouvert (I), et d'un élément de guidage conjugué (32) pour le guidage de l'élément de guidage (31) le long de l'axe de déplacement (30.1), **caractérisé en ce que**
l'unité de guidage (30) présente un moyen de basculement (33), par le biais duquel l'élément de guidage (31) peut être basculé par rapport à l'axe de déplacement (30.1) pour la mise en contact entre le siège de soupape (21) et le corps de soupape (22).

2. Dispositif de soupape (10) selon la revendication 1,
**caractérisé en ce que**
le siège de soupape (21) présente une surface de support (24), conique au moins dans certaines sections, pour le corps de soupape (22), le corps de soupape (22) présentant une surface de contact (25) circulaire au moins dans certaines sections, la surface de contact (25) reposant sur la surface de support (24) dans l'état fermé (II) de l'unité de soupape (20).

3. Dispositif de soupape (10) selon l'une des revendications précédentes,
**caractérisé en ce que**
l'élément de guidage conjugué (32) présente un espace intérieur (35) cylindrique dans lequel l'élément de guidage (31) est disposé de façon déplaçable.

4. Dispositif de soupape (10) selon l'une des revendications précédentes,
**caractérisé en ce**
**qu'**une unité d'entraînement magnétique (40) est prévue pour le déplacement de l'élément de guidage (31), l'élément de guidage (31) étant réalisé sous forme d'armature magnétique (41).

5. Dispositif de soupape (10) selon la revendication 4,
**caractérisé en ce que**
le corps de soupape (22) est précontraint dans l'état fermé (II) par le biais d'une unité de précontrainte (42), l'unité de précontrainte (42) étant réalisée pour amener l'unité de soupape (20) dans l'état fermé (II) lorsque l'unité d'entraînement (40) est hors tension.

6. Dispositif de soupape (10) selon l'une des revendications précédentes,
**caractérisé en ce que**
le moyen de basculement (33) entoure l'élément de guidage (31) à la manière d'un anneau.

7. Dispositif de soupape (10) selon l'une des revendications précédentes,
**caractérisé en ce que**
le moyen de basculement (33) est formé par une section de roulement (33.1) sur l'élément de guidage (31), la section de roulement (33.1) étant réalisée en forme d'anneau sphérique.

8. Dispositif de soupape (10) selon l'une des revendications précédentes,
**caractérisé en ce que**
la section de roulement (33.1) est disposée entre deux extrémités de l'élément de guidage (31), l'élément de guidage (31) présentant une surface de guidage (34) conique entre chacune des deux extrémités et la section de roulement (33.1), laquelle surface de guidage peut être placée contre l'élément de guidage conjugué (32) lors du basculement de l'élément de guidage (31).

9. Dispositif de soupape (10) selon la revendication 8,
**caractérisé en ce que**
les surfaces de guidage (34) s'étendent respectivement tangentiellement à la section de roulement (33.1).

10. Système de fluide (1) présentant
un réservoir de fluide (2) servant au stockage d'un fluide,
un dispositif d'utilisation (3) servant à l'utilisation du fluide, et
un dispositif de soupape (10) selon l'une des revendications précédentes, lequel est disposé entre le réservoir de fluide (2) et le dispositif d'utilisation (3).
